# EUROPÄISCHE PATENTSCHRIFT

(11) **EP 3 292 252 B1**
(45) Veröffentlichungstag und Bekanntmachung des Hinweises auf die Patenterteilung: **12.06.2019**
(21) Anmeldenummer: 16715241.2
(22) Anmeldetag: 08.04.2016
(51) Int. Cl.: E03C 1/086

(54) **STRAHLREGLER MIT SCHLITZFÖRMIGER EINSENKUNG ALS WERKZEUGANGRIFFSFLÄCHE**
SPRAY REGULATOR HAVING A SLIT-LIKE RECESS AS TOOL ENGAGEMENT SURFACE
RÉGULATEUR DE JET AVEC RENFONCEMENT EN FORME DE FENTE SERVANT DE SURFACE DE PRISE À UN OUTIL

(30) Priorität: 05.05.2015 DE 202015003301 U
(43) Veröffentlichungstag der Anmeldung: 14.03.2018
(73) Patentinhaber: Neoperl GmbH, 79379 Müllheim (DE)
(72) Erfinder: BLUM, Gerhard, 77793 Gutach (DE)
(74) Vertreter: Börjes-Pestalozza, Henrich
(86) Internationale Anmeldenummer: PCT/EP2016/000582
(87) Internationale Veröffentlichungsnummer: WO 2016/177444

(56) Entgegenhaltungen:
- EP-A1- 2 597 214
- DE-U1- 29 912 115
- US-A1- 2009 293 684
- US-A1- 2014 263 753

## Beschreibung

Die Erfindung betrifft einen Strahlregler mit einem Strahlreglergehäuse, das an seinem Gehäuseaußenumfang ein Außengewinde trägt, mit dem der Stahlregler in einem, im Wasserauslauf einer sanitären Auslaufarmatur vorgesehenen Innengewinde montierbar ist, wobei eine abströmseitige Gehäusestirnfläche des Strahlreglergehäuses als eine, Durchflusslöcher für das den Strahlregler durchströmende Wasser aufweisende Gitter- oder Netzstruktur ausgebildet ist, die zumindest eine als schlitzförmige Einsenkung dieser Gitter- oder Netzstruktur ausgebildete und für ein Drehwerkzeug bestimmte Werkzeugangriffsfläche aufweist und wobei im Bereich der ersten Einsenkung eine ebenfalls als Werkzeugangriffsfläche bestimmte zweite schlitzförmige Einsenkung vorgesehen ist.

Aus der EP 2 597 214 A1 ist bereits ein Strahlregler der eingangs erwähnten Art vorbekannt, der ein hülsenförmiges Strahlreglergehäuse hat, das an seinem Gehäuseaußenumfang ein Außengewinde trägt. Mit Hilfe dieses Außengewindes ist das Strahlreglergehäuse unmittelbar in ein Innengewinde einschraubbar, das im Wasserauslauf einer sanitären Auslaufarmatur vorgesehen ist. Der Strahlregler soll das aus der Auslaufarmatur ausströmende Wasser zu einem homogenen, nicht-spritzenden und gegebenenfalls auch perlend-weichen Wasserstrahl formen. Dazu ist die abströmseitige Gehäusestirnfläche des Strahlreglergehäuses als Gitter- oder Netzstruktur ausgebildet, die eine Mehrzahl von Durchflusslöchern aufweist, in denen das den Strahlregler durchströmende Wasser geführt und führend geformt wird. Da der vorbekannte Strahlregler kaum noch über den Wasserauslauf der sanitären Auslaufarmatur vorsteht, ist an der abströmseitigen Gitter- oder Netzstruktur zumindest eine schlitzförmige Einsenkung vorgesehen, die beispielsweise für eine als Drehwerkzeug zweckentfremdete Münze als Werkzeugangriffsfläche bestimmt ist, mit der die zwischen dem vorbekannten Strahlregler und dem Wasserauslauf vorgesehene Schraubverbindung auf einfache Weise gelöst oder festgezogen werden kann. In den Figuren 1 bis 4 der EP 2 597 214 A1 ist bereits ein Ausführungsbeispiel dargestellt, bei der die Werkzeugangriffsfläche als kreuzschlitzförmige Einsenkung ausgebildet ist, in die das Drehwerkzeug je nach Bedarf sowohl in die eine Schlitzrichtung als auch in die andere Schlitzrichtung eingesetzt werden kann.

Da die an der abströmseitigen Gehäusestirnfläche vorgesehene Einsenkung an einen Schraubenschlitz erinnert und da insbesondere auch dem Sanitärhandwerk eine als Drehwerkzeug geeignete Münze nicht immer griffbereit zur Verfügung steht, ist mancher Anwender geneigt, stattdessen einen gegebenenfalls auch kleinen Schraubenzieher mit entsprechend schmaler Schraubenzieherklinge zu verwenden. Da ein Schraubenzieher die schlitzförmige Einsenkung kaum ausfüllt, lässt sich das insbesondere zum Lösen einer eventuell auch verkalkten Schraubverbindung erforderliche Drehmoment kaum auf den vorbekannten Strahlregler aufbringen. Wird dabei auch noch ein kleiner Schraubenzieher verwendet, besteht die Gefahr, dass sich dessen Schraubenzieherklinge verkantet und dass bei Aufbringen eines übergroßen Drehmoments die Einsenkung seitlich aufgehebelt und die umgebende Gitter- oder Netzstruktur geweitet beziehungsweise zerstört wird und der Strahlregler unbrauchbar wird.

Aus der US 2014/0263753 A1, der DE 299 12 115 U1 und der US 2009/0293684A1 kennt man bereits ähnliche Strahlregler, die sich jedoch in der Ausgestaltung des benötigten Drehwerkzeuges und der im auslaufseitigen Teilbereich des Strahlreglergehäuses vorgesehenen Werkzeugangriffsfläche voneinander unterscheiden.

Es besteht daher die Aufgabe, einen Strahlregler der eingangs erwähnten Art zu schaffen, der so konstruiert ist, dass solchen Fehlbedienungen entgegengewirkt wird, ohne dass deshalb die angestrebte kompakte Bauweise eines solchen Strahlreglers verloren geht.

Die erfindungsgemäße Lösung dieser Aufgabe besteht bei dem Strahlregler der eingangs erwähnten Art darin, dass die zweite Einsenkung im Vergleich zur ersten Einsenkung einen kleineren Einsenkungsquerschnitt aufweist und im Schlitzgrund der ersten Einsenkung vorgesehen ist.

Der erfindungsgemäße Strahlregler weist im Bereich seiner abströmseitigen ersten Einsenkung eine zweite Einsenkung auf, die ebenfalls schlitzförmig ausgestaltet und als Werkzeugangriffsfläche bestimmt ist. Diese zweite Einsenkung weist im Vergleich zur ersten Einsenkung einen kleineren Einsenkungsquerschnitt auf und ist im Schlitzgrund der ersten Einsenkung vorgesehen. Während in die demgegenüber größere erste Einsenkung eine als Drehwerkzeug zweckentfremdete Münze oder die Schraubenzieherklinge eines größeren Schraubenziehers eingeführt werden kann, ist in die zweite Einsenkung auch ein kleinerer Schraubenzieher einführbar. Dabei kann ein solches Drehwerkzeug zum Verdrehen einer als Schwenkteil ausgebildeten Gitter- oder Netzstruktur dienen, die in einer Gelenkpfanne am Gehäuse innenumfang des Strahlreglergehäuses schwenkbar gelagert ist, oder aber das Drehwerkzeug dient zum Festziehen und Lösen der Schraubverbindung zwischen dem Strahlregler und dem Wasserauslauf. Da die im Schlitzgrund der ersten Einsenkung vorgesehene zweite schlitzförmige Einsenkung einen kleineren Einsenkungsquerschnitt aufweist, ist in die zweite Einsenkung auch ein kleinerer Schraubenzieher einführbar, der dabei die erste Einsenkung praktisch berührungslos durchsetzt. Da mit Hilfe der auch kleinere Schraubenzieher in sich aufnehmenden zweiten Einsenkung Fehlbedienungen entgegengewirkt werden kann, ohne dass deshalb außerhalb der Gitter- oder Netzstruktur vorstehende separate Werkzeugangriffsflächen angeformt sein müssen, muss auf die kompakte Bauweise und konstruktive Auslegung eines solchen Strahlreglers deshalb nicht verzichtet werden.

Die kompakte Bauweise und die auch ästhetisch ansprechende Ausgestaltung des erfindungsgemäßen Strahlreglers im Bereich seines Auslaufstirnbildes wird noch begünstigt, wenn die erste und die zweite Einsenkung einen formgleichen und vorzugsweise rechteckigen Einsenkungsquerschnitt aufweisen mit Einsenkungslängs- und demgegenüber kürzeren Einsenkungsschmalseiten.

Dabei sieht eine bevorzugte Ausführungsform gemäß der Erfindung vor, dass die erste und die zweite Einsenkung achsparallele Längsachsen haben und dass die zweite Einsenkung im Einsenkungsgrund der ersten Einsenkung etwa zentral angeordnet ist.

Damit beim Einführen eines Drehwerkzeuges dieses auch in der zweiten Einsenkung gut und sicher geführt ist, ist es vorteilhaft, wenn die zweite: Einsenkung:als Sackloch ausgebildet ist, das auf der einer stirnseitigen Einsenkungsöffnung der ersten Einsenkung abgewandten Seite einen vorzugsweise geschlossenen Schlitzgrund hat. Somit ist das Drehwerkzeug nur bis zum Schlitzgrund der zweiten Einsenkung in diese einführbar.

Eine bevorzugte Weiterbildung gemäß der Erfindung, durch die auch die kompakte Bauweise des erfindungsgemäßen Strahlreglers noch begünstigt wird, sieht vor, dass sich die zweite Einsenkung bis in eine Ausformung erstreckt, die an die der Einsenkungsöffnung der ersten Einsenkung abgewandten Stirnfläche der Gitter- oder Netzstruktur angeformt ist.

Dabei sieht eine bevorzugte Weiterbildung gemäß der Erfindung, die auch die Aufnahme und Übertragung höherer Drehmomente auf die Gitter- oder Netzstruktur erlaubt, vor, dass die Ausformung durch angeformte Verstärkungsrippen verstärkt ist, die über die der Einsenkungsöffnung der ersten Einsenkung abgewandten Stirnfläche der Gitter- oder Netzstruktur vorstehen und die sich vorzugsweise in ihrer Verlängerung in der Strahlreglerlängsachse kreuzen.

Um beim Einführen eines Schraubenziehers dessen Schraubenzieherklinge gut in der zweiten Einsenkung führen zu können, ist es vorteilhaft, wenn sich der Einsenkungsquerschnitt der zweiten Einsenkung in Richtung zum Schlitzgrund zumindest bereichsweise verjüngt.

Dazu sieht eine bevorzugte Ausführungsform gemäß der Erfindung vor, dass die Einsenkungslängs- und/oder die Einsenkungsquerseiten in Richtung zum Schlitzgrund aufeinander zulaufen. Eine besonders vorteilhafte Weiterbildung gemäß der Erfindung sieht vor, dass die erste Einsenkung einen kreisbogenförmigen Einsenkungsgrund hat, wobei dieser kreissegmentförmig ausgebildete Einsenkungsgrund zur Aufnahme einer als Drehwerkzeug zweckentfremdeten und in ihrer Außenkontur komplementär geformten Münze bestimmt ist. Ein solcher kreisbogenförmiger Einsenkungsgrund passt sich nicht nur gut an die Außenkontur einer komplementär geformten und als Drehwerkzeug zweckentfremdeten Münze an, - vielmehr wird an diesem kreisbogenförmigen Einsenkungsgrund der ersten Einsenkung auch ein für die zweite Einsenkung bestimmtes Drehwerkzeug gut geführt, bis dieses Drehwerkzeug die Einsenkungsöffnung der zweiten Einsenkung findet. Die kreisbogenförmige Ausgestaltung des Einsenkungsgrunds der ersten Einsenkung kann somit die einfache Handhabung bei der Montage des erfindungsgemäßen Strahlreglers wesentlich erleichtern.

Eine bevorzugte Ausführungsform gemäß der Erfindung sieht vor, dass die zweite Einsenkung zur Aufnahme einer als Drehwerkzeug dienenden Schraubendreher- oder Schraubenzieherklinge bestimmt ist. Während also in die erste Einsenkung eine als Drehwerkzeug zweckentfremdete Münze eingeführt werden kann, ist demgegenüber die zweite Einsenkung für einen als anderes Drehwerkzeug verwendeten Schraubenzieher vorgesehen.

Damit auch höhere Drehmomente auf die die Einsenkungen umgebende Gitter- oder Netzstruktur übertragen werden können, ist es vorteilhaft, wenn die Durchflusslöcher in einem Abstand von den Einsenkungslängs- und/oder von den Einsenkungsschmalseiten der ersten Einsenkung angeordnet sind, welcher Abstand größer ist als die Wandungsdicke von, zwischen benachbarten Durchflusslöchern der Gitter- oder Netzstruktur angeordneten Trenn- oder Strömungsführungswänden.

Um dem in die erste Einsenkung eingeführten Drehwerkzeug eine ausreichende Kontaktfläche an den Längsseiten dieser Einsenkung zu bieten, ist es vorteilhaft, wenn der Strahlregler eine konvex gewölbte oder ausgebauchte Gehäusestirnfläche hat. Durch die konvexe Ausbauchung der abströmseitigen Gehäusestirnfläche weist auch die erste Einsenkung im Bereich der Strahlreglerlängsachse eine entsprechend große Längserstreckung auf, welche die dem Drehwerkzeug zur Verfügung stehende Kontaktfläche in diesem Bereich wesentlich vergrößert.

Wie bereits oben ausgeführt wurde, können die für entsprechende Drehwerkzeuge bestimmten Einsenkungen in der Gehäusestirnfläche dazu dienen, die als Schwenkteil ausgebildete und in einer am Gehäuseinnenumfang des Strahlreglergehäuses vorgesehenen Gelenkpfanne schwenkbar gelagerte Gitter- oder Netzstruktur derart zu verdrehen, dass diese Gitter- oder Netzstruktur wahlweise einen gegenüber der Strahlreglerlängsachse geänderten Auslaufwinkel einnimmt, der das austretende Wasser in dieser Richtung ablenkt. Eine bevorzugte Ausführungsform gemäß der Erfindung, welche die Handhabung des erfindungsgemäßen Strahlreglers noch zusätzlich begünstigt, sieht demgegenüber vor, dass die abströmseitige Gehäusestirnfläche mit dem Strahlreglergehäuse oder mit einem abströmseitigen Gehäuseteil des mehrteiligen Strahlreglergehäuses einstückig verbunden ist.

Sofern der erfindungsgemäße Strahlregler auch einen perlend-weichen, das heißt belüfteten Auslaufstrahl formen soll, ist es vorteilhaft, wenn der Strahlregler als belüfteter Strahlregler oder als sogenannter Strahlbelüfter ausgebildet ist.

Dabei sieht eine bevorzugte Ausführungsform gemäß der Erfindung vor, dass das Strahlreglergehäuse oder das abströmseitige Gehäuseteil einen innere Gehäuseumfangswand sowie zumindest eine die innere Gehäuseumfangswand mit Abstand umgreifende äußere Gehäusewand hat und dass im Zwischenraum zwischen der inneren Gehäuseumfangswand und der benachbarten äußeren Gehäuseumfangswand wenigstens ein zur Abströmseite des Strahlreglers hin offener und im Inneren des Strahlreglergehäuses mündender Belüftungskanal vorgesehen ist.

Weiterbildungen gemäß der Erfindung ergeben sich aus den Ansprüchen in Verbindung mit der Beschreibung sowie der Zeichnung. Nachstehend wird die Erfindung anhand eines bevorzugten Ausführungsbeispieles noch näher beschrieben.

Es zeigt:
- Fig. 1: eine in einer perspektivischen Draufsicht auf ihre Auslaufstirnseite dargestellte sanitäre Einsetzeinheit, die am Wasserauslauf einer sanitären Auslaufarmatur montierbar ist und die einen abströmseitigen Strahlregler hat, dessen Strahlreglergehäuse eine als Gitter- oder Netzstruktur ausgebildete abströmseitige Gehäusestirnfläche aufweist, in der Einsenkungen vorgesehen sind, die jeweils für ein Drehwerkzeug als Werkzeugangriffsfläche dienen,
- Fig. 2: die sanitäre Einsetzeinheit aus Figur 1 in einem Längsschnitt,
- Fig. 3: die sanitäre Einsetzeinheit aus Figur 1 und 2 in einem gegenüber Figur 2 um 90° gedrehten Längsschnitt,
- Fig. 4: das hier vereinzelt dargestellte Strahlreglergehäuse des zur sanitären Einsetzeinheit gemäß den Figuren 1 bis 3 gehörenden Strahlreglers in einer perspektivischen Draufsicht auf dessen abströmseitige Gehäusestirnfläche,
- Fig. 5: das Strahlreglergehäuse aus Figur 4 in einer perspektivischen Draufsicht auf die Zuströmseite dieses Strahlreglergehäuses,
- Fig. 6: das Strahlreglergehäuse aus Figur 4 und 5 in einer Seitenansicht,
- Fig. 7: das Strahlreglergehäuse aus den Figuren 4 bis 6 in einer Draufsicht auf die dem Gehäuseinneren zugewandte Zuströmseite,
- Fig. 8: das Strahlreglergehäuse aus den Figuren 4 bis 7 in einem Längsschnitt durch Schnittebene VIII-VIII aus Figur 7,
- Fig. 9: das Strahlreglergehäuse aus den Figuren 4 bis 8 in einem gegenüber Figur 8 um 90° gedrehten Längsschnitt durch Schnittebene IX-IX aus Figur 8 und
- Fig. 10: die sanitäre Einsetzeinheit aus den Figuren 1 bis 3 in einer auseinandergezogenen Einzelteildarstellung.

In den Figuren 1 bis 3 ist eine sanitäre Einsetzeinheit 1 dargestellt, die im Wasserauslauf einer hier nicht weiter gezeigten sanitären Auslaufarmatur montierbar ist und gegenüber diesem Wasserauslauf durch eine Ringdichtung 26 axial abgedichtet sein kann. Die Einsetzeinheit 1 weist ein zuströmseitiges Filter- oder Vorsatzsieb 2 auf, das die im zuströmenden Wasser mitgeführten Schmutzpartikel auszufiltern hat, die andernfalls die Funktion dieser Einsetzeinheit beeinträchtigen könnten. Die Einsetzeinheit 1 weist auch einen abströmseitigen Strahlregler 3 auf, der das durchströmende Wasser zu einem homogenen, nicht-spritzenden und gegebenenfalls auch perlend-weichen austretenden Wasserstrahl zu formen hat. Zwischen dem zuströmseitigen Vorsatzsieb 2 und dem abströmseitigen Strahlregler 3 kann ein Durchflussbegrenzer vorgesehen sein, der den Durchflussquerschnitt reduziert. Stattdessen ist jedoch hier ein Durchflussmengenregler 4 angeordnet, der das zum Strahlregler 3 strömende Wasser druckunabhängig auf ein festgelegtes Durchflussvolumen pro Zeiteinheit einregelt.

Der Strahlregler 3 der Einsetzeinheit 1 weist ein Strahlreglergehäuse 4 auf, das in den Figuren 4 bis 9 in verschiedenen Ansichten noch näher dargestellt ist. Das Strahlreglergehäuse 4 trägt an seinem Gehäuseaußenumfang ein Außengewinde 5, mit dem der Strahlregler 3 und mit ihm auch die Einsetzeinheit 1 in einem im Wasserauslauf der sanitären Auslaufarmatur vorgesehenen Innengewinde montierbar ist. Aus den Figuren 1 bis 10 ist erkennbar, dass eine abströmseitige Gehäusestirnfläche 6 des Strahlreglergehäuses 4 als eine, Durchflusslöcher 7 für das den Strahlregler 3 durchströmende Wasser aufweisende Gitter- oder Netzstruktur ausgebildet ist. Diese Gitter- oder Netzstruktur hat zumindest eine als schlitzförmige Einsenkung 8, 9 dieser Gitter- oder Netzstruktur ausgebildete und für ein Drehwerkzeug bestimmte Werkzeugangriffsfläche.

Für den hier dargestellten Strahlregler 3 ist kennzeichnend, dass dieser im Schlitzgrund einer ersten Einsenkung 8 eine ebenfalls als Werkzeugangriffsfläche für ein anderes Drehwerkzeug bestimmte zweite schlitzförmige Einsenkung 9 hat, und dass die zweite Einsenkung 9 im Vergleich zur ersten Einsenkung 8 einen kleineren Einsenkungsquerschnitt aufweist. Der Strahlregler 3 weist also im Schlitzgrund der abströmseitigen ersten Einsenkung 8 die zweite Einsenkung 9 auf, die ebenfalls schlitzförmig ausgestaltet und als Werkzeugangriffsfläche bestimmt ist. Diese zweite Einsenkung 9 weist im Vergleich zur ersten Einsenkung 8 einen kleineren Einsenkungsquerschnitt auf. Während in die demgegenüber größere erste Einsenkung 8 eine als Drehwerkzeug zweckentfremdete Münze oder die Schraubenzieherklinge eines größeren Schraubenziehers eingeführt werden kann, ist in die zweite Einsenkung 9 auch ein kleinerer Schraubenzieher einführbar, der dabei die erste Einsenkung 8 praktisch berührungslos durchsetzt. Dabei kann ein solches Drehwerkzeug zum Verdrehen einer als Schwenkteil ausgebildeten Gitter- oder Netzstruktur dienen, die in einer Gelenkpfanne am Gehäuseinnenumfang des Strahlreglergehäuses schwenkbar gelagert ist, oder aber das Drehwerkzeug dient - wie hier - zum Festziehen und Lösen der Schraubverbindung zwischen dem Strahlregler 3 und dem Wasserauslauf. Da mit Hilfe der, auch kleinere Schraubenzieher in sich aufnehmenden zweiten Einsenkung 9 Fehlbedienung entgegengewirkt wird, ohne dass deshalb außerhalb der Gitter- oder Netzstruktur vorstehende separate Werkzeugangriffsflächen angeformt sein müssten, muss auf die kompakte Bauweise und konstruktive Auslegung eines solchen Strahlreglers 3 deshalb nicht verzichtet werden.

In den Figuren 1, 3, 4 und 9 ist besonders gut erkennbar, dass die erste und die zweite Einsenkung 8, 9 einen formgleichen und hier rechteckigen Einsenkungsquerschnitt mit Einsenkungslängs- und demgegenüber kürzeren Einsenkungsschmalseiten aufweisen. Dabei sind die Längsachsen dieser Einsenkungen 8, 9 etwa in einer Ebene angeordnet, und die Einsenkung 9 ist etwa zentral oder mittig im Schlitzgrund der ersten Einsenkung 8 positioniert.

Die zweite Einsenkung 9 ist als Sackloch ausgebildet, das auf der, einer stirnseitigen Einsenkungsöffnung 10 der ersten Einsenkung 8 abgewandten Seite einen hier geschlossenen Schlitzgrund 11 hat. Während die erste Einsenkung 8 etwa achsparallel zur Strahlreglerlängsachse verlaufende Einsenkungslängs- und Einsenkungsschmalseiten aufweist, verjüngt sich der Einsenkungsquerschnitt der zweiten Einsenkung 9 in Richtung zum Schlitzgrund 11 zumindest bereichsweise. Dazu laufen die Einsenkungslängs- sowie die Einsenkungsschmalseiten der zweiten Einsenkung 9 in Richtung zum Schlitzgrund 11 aufeinander zu.

In den Figuren 2, 4 und 8 ist besonders gut erkennbar, dass die erste Einsenkung 8 etwa kreissegmentförmig ausgebildet ist und dazu einen kreisbogenförmigen Einsenkungsschlitzgrund hat. Die erste Einsenkung 8 ist damit zur Aufnahme einer als Drehwerkzeug zweckentfremdeten und in ihrer Außenkontur etwa komplementär geformten Münze geeignet. Demgegenüber ist die zweite Einsenkung 9 zur Aufnahme einer als Drehwerkzeug dienenden Schraubendreher- oder Schraubenzieherklinge bestimmt. Wird ein entsprechend kleiner Schraubenzieher mit seiner Schraubenzieherklinge in die erste Einsenkung 8 eingeführt, gleitet die Schraubenzieherklinge zunächst am kreisbogenförmigen Schlitzgrund der ersten Einsenkung 8 entlang, bis die Schraubenzieherklinge die Einsenkungsöffnung der zweiten Einsenkung 9 findet. Durch die sich verjüngende Ausgestaltung der zweiten Einsenkung 9 wird diese Schraubenzieherklinge nun gut in der zweiten Einsenkung 9 erfasst, um anschließend ein entsprechendes Drehmoment im Bereich der Strahlreglerlängsachse und somit im Mittelpunkt der Gitter- oder Netzstruktur aufnehmen und übertragen zu können.

In den Figuren 3, 5 und 7 ist besonders gut erkennbar, dass sich die zweite Einsenkung 9 bis in eine Ausformung 12 erstreckt, die sich bis über die der Einsenkungsöffnung 10 der ersten Einsenkung 11 abgewandte Stirnfläche der Gitter- oder Netzstruktur vorsteht. Um ein Aufbrechen der Gitter- oder Netzstruktur im Bereich der Einsenkungen 8, 9 zu verhindern, sind Verstärkungsrippen 13 vorgesehen, die einerseits an die Ausformung 12 und andererseits an die Gitter- oder Netzstruktur angeformt sind. Diese Verstärkungsrippen 13 kreuzen sich in ihrer Verlängerung etwa im Bereich der Strahlreglerlängsachse. Damit die Gitter- oder Netzstruktur die in den Einsenkungen 8, 9 aufgebrachten Drehmomente gut aufnehmen und übertragen kann, sind die Durchflusslöcher 7 in einem Abstand von den Einsenkungslängsseiten der ersten Einsenkung 8 angeordnet, der größer ist als die Wandungsdicke von, zwischen benachbarten Durchflusslöchern 7 angeordneten Trenn- oder Strömungsführungswände 14 der Gitter- oder Netzstruktur.

Die Gitter- oder Netzstruktur hat eine abströmseitige Ausbauchung derart, dass der Strahlregler eine konvex gewölbte Gehäusestirnfläche aufweist. Durch die konvexe Ausbauchung der Gehäusestirnfläche weisen die Einsenkungslängsseiten der ersten Einsenkung 8 eine vergrößerte Tiefe auf, wodurch die dem Drehwerkzeug zur Verfügung stehende Kontaktfläche vergrößert wird.

Die abströmseitige Gehäusestirnfläche 6 und somit auch die Gitter- oder Netzstruktur ist mit dem Strahlreglergehäuse 4 einstückig verbunden. Der Strahlregler 3 ist hier als belüfteter Strahlregler oder als sogenannter Strahlbelüfter ausgebildet. Dazu hat das Strahlreglergehäuse 4 eine innere Gehäuseumfangwand 24 sowie eine die innere Gehäuseumfangwand 24 mit Abstand umgreifende äußere Gehäuseumfangswand 25, zwischen denen wenigstens ein zur Abströmseite des Strahlreglers 3 hin offener und im Inneren des Strahlreglergehäuses 4 mündender Belüftungskanal 16 vorgesehen ist. Der Strahlregler 3 hat einen Strahlzerleger 17, der eine Mehrzahl von Zerlegeröffnungen 18 aufweist. Dieser Strahlzerleger 17 lenkt das durchströmende Wasser nach außen zur Gehäuseumfangswand hin um und teilt das durchströmende Wasser in Einzelstrahlen auf. Dieser Strahlzerleger 17 ist hier als topfförmiger Diffusor ausgebildet, der einen quer zur Durchströmrichtung des zuströmenden Wassers orientierten Topfboden 19 hat, welcher als eine das Wasser zur Seite hin umlenkende Prallfläche dient. An der Umfangswand 20 dieser Topfform sind die vorzugsweise in gleichmäßigen Abständen angeordneten Zerlegeröffnungen 18 vorgesehen. Diese Zerlegeröffnungen 18 münden in einem sich in Durchströmrichtung zumindest abschnittsweise verjüngenden Ringkanal 21, wobei der wenigstens eine Belüftungskanal 16 seine in das Gehäuseinnere führende Kanalöffnung 22 in einem sich an den Ringkanal 21 abströmseitig anschließenden Teilbereich des Gehäuseinnenumfangs angeordnet ist. Somit trifft das zum Strahlregler 3 strömende Wasser, das bereits im Vorsatz- oder Filtersieb 2 gefiltert und im Durchflussmengenregler 23 druckunabhängig auf eine festgelegte maximale Durchflussleistung eingeregelt wurde, zunächst auf den als Prallfläche dienenden Topfboden 19 des Strahlzerlegers 17 auf, um von dort nach außen zu den in der Umfangswand 20 vorgesehenen Zerlegeröffnungen 18 umgelenkt zu werden. Das in den Zerlegeröffnungen 18 in Einzelstrahlen aufgeteilte Wasser strömt anschließend in den Ringkanal 21 ein, der sich in Durchströmrichtung verjüngt. Durch die Querschnittsverengungen in diesem Bereich des Strahlreglers 3 und durch die verjüngende Ausgestaltung des Ringkanals 21 erfährt das durchströmende Wasser eine Geschwindigkeitserhöhung, die auf der Abströmseite des Ringkanals 21 zu einem Unterdruck führt. Durch diesen Unterdruck wird Umgebungsluft durch die Belüftungskanäle 16 hindurch in das Gehäuseinnere des Strahlreglergehäuses 4 angesaugt. Der Ringkanal 21 wird zwischen dem außenseitigen Topfumfang des Strahlzerlegers 17 und der Innenseite eines benachbarten Diffusorrings 15 gebildet, der in das Strahlreglergehäuse 4 eingesetzt ist. In der zwischen Strahlzerleger 17 und Gitter- oder Netzstruktur angeordneten Mischzone des Strahlreglergehäuses 4 wird das durchströmende Wasser mit der angesaugten Umgebungsluft durchmischt, bevor das derart verwirbelte und mit Luft durchmischte Wasser in den Durchflusslöchern 7 der Gitter- oder Netzstruktur wieder zu einem homogenen, nicht-spritzenden und perlend-weichen Wasserstrahl geformt wird.

### Bezugszeichenliste

- 1: Sanitäre Einsetzeinheit
- 2: Vorsatz- oder Filtersieb
- 3: Strahlregler
- 4: Strahlreglergehäuse
- 5: Außengewinde
- 6: abströmseitige Gehäusestirnfläche
- 7: Durchflusslöcher
- 8: erste Einsenkung
- 9: zweite Einsenkung
- 10: stirnseitige Einsenkungsöffnung der ersten Einsenkung 8
- 11: Schlitzgrund der zweiten Einsenkung 9
- 12: Ausformung
- 13: Verstärkungsrippen
- 14: Trenn- oder Strömungsführungswände
- 15: Diffusorring
- 16: Belüftungskanal
- 17: Strahlzerleger
- 18: Zerlegeröffnungen
- 19: Topfboden
- 20: Umfangswand des Strahlzerlegers 17
- 21: Ringkanal
- 22: Kanalöffnung
- 23: Durchflusssmengenregler
- 24: innere Gehäuseumfangswand
- 25: äußere Gehäuseumfangswand
- 26: Ringdichtung

## Patentansprüche

1. Strahlregler (3) mit einem Strahlreglergehäuse (4), das an seinem Gehäuseaußenumfang ein Außengewinde (5) trägt, mit dem der Strahlregler (3) in einem, im Wasserauslauf einer sanitären Auslaufarmatur vorgesehenen Innengewinde montierbar ist, wobei eine abströmseitige Gehäusestirnfläche (6) des Strahlreglergehäuses (4) als eine, Durchflusslöcher (7) für das den Strahlregler (3) durchströmende Wasser aufweisende Gitter- oder Netzstruktur ausgebildet ist, die zumindest eine als schlitzförmige Einsenkung (8, 9) dieser Gitter- oder Netzstruktur ausgebildete und für ein Drehwerkzeug bestimmte Werkzeugangriffsfläche aufweist wobei im Bereich der ersten Einsenkung (8) eine ebenfalls als Werkzeugangriffsfläche bestimmte zweite schlitzförmige Einsenkung (9) vorgesehen ist, **dadurch gekennzeichnet, dass** die zweite Einsenkung (9) im Vergleich zur ersten Einsenkung (8) einen kleineren Einsenkungsquerschnitt aufweist und im Schlitzgrund der ersten Einsenkung (8) vorgesehen ist.

2. Strahlregler nach Anspruch 1, **dadurch gekennzeichnet, dass** die Längsachsen der ersten Einsenkung (8) und der zweiten Einsenkung (9) in einer Ebene angeordnet sind und dass die zweite Einsenkung (9) zentral im Schlitzgrund der ersten Einsenkung (8) angeordnet ist.

3. Strahlregler nach Anspruch 1 oder 2, **dadurch gekennzeichnet, dass** sich die zweite Einsenkung (9) bis in eine Aus formung (12) erstreckt, die auf der einer Einsenkungsöffnung (10) der ersten Einsenkung (8) abgewandten Seite an die Gitter- oder Netzstruktur angeformt ist, und dass die Ausformung (12) durch Verstärkungsrippen (13) verstärkt ist, die an die Ausformung (12) und an die Gitter- und Netzstruktur angeformt sind und die sich vorzugsweise in ihrer Verlängerung im Bereich: der Strahlreglerlängsachse kreuzen.

4. Strahlregler nach einem der Ansprüche 1 bis 3, **dadurch gekennzeichnet, dass** sich:der Einsenkungsquerschnitt der zweiten Einsenkung (9) in Richtung zu ihrem Schlitzgrund (11) zumindest bereichsweise verjüngt.

5. Strahlregler nach Anspruch 4, **dadurch gekennzeichnet, dass** die Einsenkungslängsseiten der zweiten Einsenkung (9) in Richtung zu ihrem Schlitzgrund (11) aufeinander zulaufen.

6. Strahlregler nach Anspruch 4 oder 5, **dadurch gekennzeichnet, dass** die Einsenkungsschmalseiten der zweiten Einsenkung (9) in Richtung zu ihrem Schlitzgrund (11) aufeinander zulaufen.

7. Strahlregler nach einem der Ansprüche 1 bis 6, **dadurch gekennzeichnet, dass** die erste Einsenkung (8) einen kreisbogenförmigen Schlitzgrund hat zur Aufnahme einer alsDrehwerkzeug zweckentfremdeten Münze.

8. Strahlregler nach einem der Ansprüche 1 bis 7, **dadurch gekennzeichnet, dass** die Durchflusslöcher (7) in einem Abstand von den Einsenkungslängs- und/oder von den Einsenkungsschmalseiten der ersten Einsenkung (8) angeordnet ist, der größer ist als die Wandungsdicke von, zwischen benachbarten Durchflusslöchern (7) angeordneten Trenn- oder Strömungsführungswänden (14) der Gitter- oder Netzstruktur.

9. Strahlregler nach einem der Ansprüche 1 bis 8, **dadurch gekennzeichnet, dass** der Strahlregler (3) eine konvex gewölbte oder ausgebauchte Gehäusestirnfläche hat.

10. Strahlregler nach einem der Ansprüche 1 bis 9, **dadurch gekennzeichnet, dass** die abströmseitige Gehäusestirnfläche mit dem Strahlreglergehäuse (4) oder mit einem abströmseitigen Gehäuseteil des mehrteiligen Strahlreglergehäuses einstückig verbunden ist.

11. Strahlregler nach einem der Ansprüche 1 bis 10, **dadurch gekennzeichnet, dass** der Strahlregler (3) als belüfteter Strahlregler oder als Strahlbelüfter ausgebildet ist.

12. Strahlregler nach einem der Ansprüche 1 bis 11, **dadurch gekennzeichnet, dass** das Strahlreglergehäuse (4) oder das abströmseitige Gehäuseteil eine innere Gehäuseumfangswand (24) sowie zumindest eine die innere Gehäuseumfangswand (24) mit Abstand umgreifende äußere Gehäuseumfangswand (25) hat und dass im Zwischenraum zwischen der inneren Gehäuseumfangswand (24) und der benachbarten äußeren Gehäuseumfangswand (25) wenigstens ein zur Abströmseite des Strahlreglers (3) hin offener und im Inneren des Strahlreglergehäuses (4) mündender Belüftungskanal (16) vorgesehen ist.

13. Strahlregler nach einem der Ansprüche 1 bis 12, **dadurch gekennzeichnet, dass** der Strahlregler (3) einen Strahlzerleger (17) mit: einer Mehrzahl: von Zerlegeröffnungen (18) hat, welcher Strahlzerleger (17) das durchströmende Wasser nach außen hin umlenkt und/oder in Einzelstrahlen aufteilt.

14. Strahlregler nach Anspruch 13, **dadurch gekennzeichnet, dass** der Strahlzerleger (17) als topfförmiger Diffusor ausgebildet ist, der einen quer zur Durchströmrichtung des zuströmenden Wassers orientierten und das Wasser zur Seite hin umlenkenden Topfboden (19) hat und an einer Umfangswand (20) dieser Topfform die vorzugsweise in gleichmäßigen Abständen angeordneten Zerlegeröffnungen (18) aufweist.

15. Strahlregler nach Anspruch 13 oder 14, **dadurch gekennzeichnet, dass** die Zerlegeröffnungen (18) in einem sich in Durchströmrichtung zumindest abschnittsweise verjüngenden Ringkanal (21) münden und dass der wenigstens eine Belüftungskanal (16) seine in das Gehäuseinnere führende Kanalöffnung (22) im abströmseitigen Bereich des Ringkanals (21) oder in einem sich an den Ringkanal (21) abströmseitig anschließenden Teilbereich des Gehäuseinnenumfangs angeordnet ist.

16. Strahlregler nach einem der Ansprüche 1 bis 15, **dadurch gekennzeichnet, dass** der Strahlregler einem Durchflussbegrenzer oder einem Durchflussmengenregler (23) in Strömungsrichtung nachgeschaltet ist und dass der Strahlregler (3) sowie der vorgeschaltete Durchflussbegrenzer oder Durchflussmengenregler (23) lösbar miteinander verbindbar sind.

17. Strahlregler nach Anspruch: 16, **dadurch gekennzeichnet, dass** der Durchflussbegrenzer oder der Durchflussmengenregler (23) zwischen einem zuströmseitigen Vorsatz- oder Filtersieb (2) und dem abströmseitigen Strahlregler (3) zwischengeschaltet ist und dass das Vorsatz- oder Filtersieb (2), der Durchflussbegrenzer oder Durchflussmengenregler (23) sowie der Strahlregler (3) zu einer sanitären Einsetzeinheit lösbar miteinander verbindbar sind.

## Claims

1. Spray regulator (3) having a spray regulator housing (4), which has, on the housing outer circumference thereof, an external thread (5), by means of which the spray regulator (3) can be mounted in an internal thread provided in the water outlet of a sanitary outlet fitting, wherein an outflow-side housing end face (6) of the spray regulator housing (4) is designed as a grid or mesh structure, which has throughflow holes (7) for the water flowing through the spray regulator (3) and which has at least one tool engagement surface designed as a slit-shaped recess (8, 9) in this grid or mesh structure and intended for a turning tool, wherein a second slit-shaped recess (9) is provided in the region of the first recess (8), the second recess likewise being intended as a tool engagement surface, **characterized in that** the second recess (9) has a smaller recess cross section than the first recess (8) and is provided in the slit base of the first recess (8).

2. Spray regulator according to Claim 1, **characterized in that** the longitudinal axes of the first recess (8) and of the second recess (9) are arranged approximately in one plane and **in that** the second recess (9) is arranged approximately centrally in the slit base of the first recess (8) .

3. Spray regulator according to Claim 1 or 2, **characterized in that** the second recess (9) extends into a protrusion (12) which is formed on the grid or mesh structure on the side facing away from a recess opening (10) of the first recess (8), and **in that** the protrusion (12) is reinforced by reinforcing ribs (13), which are formed on the protrusion (12) and on the grid or mesh structure and which preferably intersect one another in the extension thereof in the region of the spray regulator longitudinal axis.

4. Spray regulator according to one of Claims 1 to 3, **characterized in that** the recess cross section of the second recess (9) tapers at least in some region or regions in the direction of the slit base (11) thereof.

5. Spray regulator according to Claim 4, **characterized in that** the recess longitudinal sides of the second recess (9) extend toward one another in the direction of the slit base (11).

6. Spray regulator according to Claim 4 or 5, **characterized in that** the recess narrow sides of the second recess (9) extend toward one another in the direction of the slit base (11).

7. Spray regulator according to one of Claims 1 to 6, **characterized in that** the first recess (8) has a slit base in the form of a circular arc to receive a coin used as a turning tool, rather than for its normal purpose.

8. Spray regulator according to one of Claims 1 to 7, **characterized in that** the throughflow holes (7) are arranged at a distance from the recess longitudinal and/or from the recess narrow sides of the first recess (8) which is greater than the wall thickness of dividing or flow-guiding walls (14) of the grid or mesh structure, which are arranged between adjacent throughflow holes (7).

9. Spray regulator according to one of Claims 1 to 8, **characterized in that** the spray regulator (3) has a convexly arched or bulging housing end face.

10. Spray regulator according to one of Claims 1 to 9, **characterized in that** the outflow-side housing end face is connected integrally to the spray regulator housing (4) or to an outflow-side housing part of the multipart spray regulator housing.

11. Spray regulator according to one of Claims 1 to 10, **characterized in that** the spray regulator (3) is designed as an aerated spray regulator or as a spray aerator.

12. Spray regulator according to one of Claims 1 to 11, **characterized in that** the spray regulator housing (4) or the outflow-side housing part has an inner housing circumferential wall (24) and at least one outer housing circumferential wall (25), which surrounds the inner housing circumferential wall (24) with a clearance, and **in that** at least one air admission passage (16) open to the outflow side of the spray regulator (3) and opening into the interior of the spray regulator housing (4) is provided in the interspace between the inner housing circumferential wall (24) and the adjacent outer housing circumferential wall (25).

13. Spray regulator according to one of Claims 1 to 12, **characterized in that** the spray regulator (3) has a spray splitter (17) having a plurality of splitter openings (18), which spray splitter (17) deflects the through-flowing water outward and/or divides it into individual jets.

14. Spray regulator according to Claim 13, **characterized in that** the spray splitter (17) is designed as a pot-shaped diffuser, which has a pot base (19), which is oriented transversely to the throughflow direction of the inflowing water and deflects the water sideways, and has the splitter openings (18), preferably arranged at uniform intervals, on a circumferential wall (20) of this pot shape.

15. Spray regulator according to Claim 13 or 14, **characterized in that** the splitter openings (18) open into an annular passage (21), which tapers at least in some section or sections in the throughflow direction, and **in that** the at least one air admission passage (16) has its passage opening (22) leading into the housing interior arranged in the outflow-side region of the annular passage (21) or in a partial region of the housing inner circumference adjoining the annular passage (21) on the outflow side.

16. Spray regulator according to one of Claims 1 to 15, **characterized in that** the spray regulator is arranged downstream of a flow limiter or a flow control valve (23) in the flow direction and **in that** the spray regulator (3) and the upstream flow limiter or flow control valve (23) can be connected releasably to one another.

17. Spray regulator according to Claim 16, **characterized in that** the flow limiter or the flow control valve (23) is interposed between an inflow-side front or filtering screen (2) and the outflow-side spray regulator (3), and **in that** the front or filtering screen (2), the flow limiter or flow control valve (23) and the spray regulator (3) can be connected releasably to one another to form a sanitary insert.

## Revendications

1. Régulateur de jet (3) avec un boîtier de régulateur de jet (4), qui porte à sa périphérie extérieure de boîtier un filet extérieur (5), avec lequel le régulateur de jet (3) peut être monté dans un filet intérieur prévu dans la sortie d'eau d'une robinetterie sanitaire, dans lequel une face frontale aval de boîtier (6) du boîtier de régulateur de jet (4) est formée par une structure de grille ou de treillis présentant des trous de passage (7) pour l'eau traversant le régulateur de jet (3), qui présente au moins une surface de prise d'outil réalisée sous la forme d'un renfoncement en forme de fente (8, 9) de cette structure de grille ou de treillis et destinée à un outil de rotation, dans lequel il est prévu dans la région du premier renfoncement (8) un second renfoncement en forme de fente (9) également conçu comme surface de prise d'outil, **caractérisé en ce que** le second renfoncement (9) présente une section transversale de renfoncement plus petite que le premier renfoncement (8) et est prévu dans le fond de la fente du premier renfoncement (8).

2. Régulateur de jet selon la revendication 1, **caractérisé en ce que** les axes longitudinaux du premier renfoncement (8) et du second renfoncement (9) sont disposés dans un plan et **en ce que** le second renfoncement (9) est disposé au centre dans le fond de la fente du premier renfoncement (8).

3. Régulateur de jet selon une revendication 1 ou 2, **caractérisé en ce que** le second renfoncement (9) s'étend jusque dans une déformation (12), qui est façonnée sur la structure de grille ou de treillis sur le côté détourné d'une ouverture de renfoncement (10) du premier renfoncement (8), et **en ce que** la déformation (12) est renforcée par des nervures de renforcement (13), qui sont façonnées sur la déformation (12) et sur la structure de grille ou de treillis et qui se croisent de préférence dans leur prolongement dans la région de l'axe longitudinal du régulateur de jet.

4. Régulateur de jet selon l'une quelconque des revendications 1 à 3, **caractérisé en ce que** la section transversale de renfoncement du second renfoncement (9) diminue au moins localement en direction de son fond de fente (11).

5. Régulateur de jet selon la revendication 4, **caractérisé en ce que** les côtés longs de renfoncement du second renfoncement (9) se rejoignent en direction de leur fond de fente (11).

6. Régulateur de jet selon une revendication 4 ou 5, **caractérisé en ce que** les côtés étroits de renfoncement du second renfoncement (9) se rejoignent en direction de leur fond de fente (11).

7. Régulateur de jet selon l'une quelconque des revendications 1 à 6, **caractérisé en ce que** le premier renfoncement (8) a un fond de fente en forme d'arc de cercle en vue de recevoir une pièce de monnaie détournée de son usage comme outil de rotation.

8. Régulateur de jet selon l'une quelconque des revendications 1 à 7, **caractérisé en ce que** les trous d'écoulement (7) sont disposés à une distance des côtés longs de renfoncement et/ou des côtés étroits de renfoncement du premier renfoncement (8), qui est plus grande que l'épaisseur de paroi de parois de séparation ou de guidage d'écoulement (14) de la structure de grille ou de treillis disposées entre des trous de passage voisins (7).

9. Régulateur de jet selon l'une quelconque des revendications 1 à 8, **caractérisé en ce que** le régulateur de jet (3) a une face frontale de boîtier incurvée ou renflée de façon convexe.

10. Régulateur de jet selon l'une quelconque des revendications 1 à 9, **caractérisé en ce que** la face frontale aval de boîtier est reliée d'un seul tenant au boîtier de régulateur de jet (4) ou à une partie de boîtier aval du boîtier de régulateur de jet en plusieurs parties.

11. Régulateur de jet selon l'une quelconque des revendications 1 à 10, **caractérisé en ce que** le régulateur de jet (3) est formé par un régulateur de jet aéré ou par un aérateur de jet.

12. Régulateur de jet selon l'une quelconque des revendications 1 à 11, **caractérisé en ce que** le boîtier de régulateur de jet (4) ou la partie de boîtier aval a une paroi périphérique de boîtier intérieure (24) ainsi qu'au moins une paroi périphérique de boîtier extérieure (25) entourant à distance la paroi périphérique de boîtier intérieure (24) et **en ce qu'**il est prévu dans l'espace intermédiaire entre la paroi périphérique de boîtier intérieure (24) et la paroi périphérique de boîtier extérieure voisine (25) au moins un canal d'aération (16) ouvert vers le côté aval du régulateur de jet (3) et débouchant à l'intérieur du boîtier de régulateur de jet (4).

13. Régulateur de jet selon l'une quelconque des revendications 1 à 12, **caractérisé en ce que** le régulateur de jet (3) comporte un brise-jet (17) avec une multiplicité d'ouvertures de brise-jet (18), ledit brise-jet (17) déviant l'eau en écoulement vers l'extérieur et/ou la répartissant en plusieurs jets.

14. Régulateur de jet selon la revendication 13, **caractérisé en ce que** le brise-jet (17) est formé par un diffuseur en forme de godet, qui a un fond de godet (19) orienté transversalement à la direction d'écoulement de l'eau entrante et déviant l'eau vers le côté et présente sur une paroi périphérique (20) de cette forme de godet les ouvertures de brise-jet (18) disposées de préférence à des distances uniformes.

15. Régulateur de jet selon une revendication 13 ou 14, **caractérisé en ce que** les ouvertures de brise-jet (18) débouchent dans un canal annulaire (21) se rétrécissant au moins localement dans la direction d'écoulement et **en ce que** ledit au moins un canal d'aération (16) a son ouverture de canal (22) menant à l'intérieur du boîtier disposée dans la région aval du canal annulaire (21) ou dans une région partielle de la périphérie intérieure de boîtier se raccordant du côté aval au canal annulaire (21).

16. Régulateur de jet selon l'une quelconque des revendications 1 à 15, **caractérisé en ce que** le régulateur de jet est disposé après un limiteur de débit ou un régulateur de débit (23) dans la direction d'écoulement et **en ce que** le régulateur de jet (3) ainsi que le limiteur de débit ou le régulateur de débit (23) monté en amont peuvent être assemblés l'un à l'autre de façon séparable.

17. Régulateur de jet selon la revendication 16, **caractérisé en ce que** le limiteur de débit ou le régulateur de débit (23) est monté entre un tamis d'entrée ou un tamis de filtre (2) monté côté amont et le régulateur de jet (3) monté en aval et **en ce que** le tamis d'entrée ou le tamis de filtre (2), le limiteur de débit ou le régulateur de débit (23) ainsi que le régulateur de jet (3) peuvent être assemblés les uns aux autres de façon séparable en une unité d'insertion sanitaire.
